# EUROPÄISCHE PATENTSCHRIFT

(11) **EP 1 262 441 B1**
(45) Veröffentlichungstag und Bekanntmachung des Hinweises auf die Patenterteilung: **02.12.2009**
(21) Anmeldenummer: 02011139.9
(22) Anmeldetag: 21.05.2002
(51) Int. Cl.: B66B 29/04

(54) **Sicherheitseinrichtung für Fahrtreppe oder Fahrsteig**
Safety device for an escalator or a moving walkway
Dispositif de sécurité pour escalier ou tapis roulant

(30) Priorität: 31.05.2001 EP 01810527
(43) Veröffentlichungstag der Anmeldung: 04.12.2002
(73) Patentinhaber: Inventio AG, 6052 Hergiswil NW (CH)
(72) Erfinder: Streibig, Kurt, 1230 Wien (AT); Frim, Norbert, 1990 Wien (AT)

(56) Entgegenhaltungen:
- GB-A- 2 343 668

## Beschreibung

Die Erfindung betrifft eine Fahrtreppe oder einen Fahrsteig bestehend aus einem Träger, einem Stufenband mit Stufen bzw. Palettenband mit Paletten für den Transport von Personen und/oder Gegenständen und einer mittels eines Balustradensockels gehaltenen Balustrade mit Handlauf, wobei eine am Balustradensockel angeordnete Abweiservorrichtung das Einklemmen von Körperteilen und/oder Gegenständen zwischen dem aus den einzelnen Stufen bestehenden Stufenband und Balustradensockel verhindert.

In Fig. 4 der EP 913 354 A1 ist eine Abweiserbürste dargestellt, es wird aber deren Befestigung nicht erläutert.

Aus der GB 2 343 668 und aus der US 6 131 719 ist eine Sicherheitseinrichtung bekannt geworden, die das Einklemmen zwischen dem aus einzelnen Stufen bestehenden Stufenband und den Sockelblechen verhindert. Die als Abweiser konzipierte Sicherheitseinrichtung besteht aus einem Trägerprofil und aus Bürstenelementen. Gemäß der GB 2 343 668 wird der Bürstenkörper seitlich eingeschoben. (Seite 4, Zeile 5) Dies ist bei größeren Längen sehr mühsam. Gemäß der US 6 131 719 weist das am Balustradensockel angeordnete Trägerprofil stufenseitig eine profilierte Öffnung auf, in welche Öffnung die Bürstenelemente einsetzbar sind. Ein Bürstenelement besteht aus einem Bürstenkörper, der die Bürsten fasst. Der Bürstenkörper wird frontseitig (von der Stufenseite her) in die profilierte Öffnung des Trägerprofils eingeführt. Nach der Montage des Bürstenelementes wird ein Keilelement vom einen Trägerprofilende her zwischen die obere Wandung des Trägerprofils und den Bürstenkörper eingeschoben, wobei das Keilelement mit einer Rippe den Bürstenkörper festhält.

Nachteilig bei dieser Sicherheitseinrichtung ist, dass zum Festhalten des als Abweiser vorgesehenen Bürstenelementes ein Keilelement in das Trägerprofil in Längsrichtung eingeschoben werden muss. Je nach Masshaltigkeit des Trägerprofils und des Bürstenkörpers kann diese Arbeit wegen den zu überwindenden Reibkräften beschwerlich und aufwendig sein. Beim Übergang vom Schrägteil zum horizontalen Teil der Fahrtreppe (Rundungen) müssen beim Einschieben des Keilelementes zusätzliche Reibkräfte überwunden werden.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Sicherheitseinrichtung zu schaffen, die einfach und rasch am Sockel der Fahrtreppe anbringbar ist.

Die durch die Erfindung erreichten Vorteile sind im wesentlichen darin zu sehen, dass eine wenig aufwendige Montage der Bürsteneinheiten möglich ist. Falls ein Austausch der Bürsteneinheiten notwendig ist, können die alten Bürsteneinheiten mit einfachen Mitteln entfernt werden und die neuen Bürsteneinheiten werkzeuglos auf das bestehende Trägerprofil durch einschnappen montiert werden. Die Aufteilung der Sicherheitseinrichtung in Teile mit geradem Verlauf und in Bogenteile entfällt. Mit der erfindungsgemässen Einschnappvorrichtung kann ein Endlosabweiser realisiert werden, der unabhängig ist von durch den Stufenlauf vorbestimmten Richtungsänderungen.

Im folgenden wird die Erfindung anhand von Ausführungsbeispiele darstellenden Zeichnungen näher erläutert.

### Es zeigen:

- Fig. 1: eine Seitenansicht einer Fahrtreppe,
- Fig. 2: einen Schnitt entlang der Linie A-A der Fig. 1,
- Fig. 3: einen Ausschnitt B der Fahrtreppe mit der erfindungsgemässen Sicherheitseinrichtung und
- Fig. 4: einen Ausschnitt B der Fahrtreppe mit einer Ausführungsvariante der erfindungsgemässen Sicherheitseinrichtung.

Fig. 1 zeigt eine eine erste Etage E1 mit einer zweiten Etage E2 verbindende Fahrtreppe 1 oder einen Fahrsteig mit einem aus Stufen 3 bestehenden Stufenband 4 bzw. mit einem aus Paletten bestehenden Fahrsteig bezeichnet. Ein Handlauf 5 ist an einer Balustrade 6 angeordnet, die am unteren Ende mittels eines Balustradensockels 7 gehalten wird. Der Balustradensockel 7 wird von einem Träger 8 der Fahrtreppe 1 bzw. des Fahrsteiges getragen.

Im weiteren Beschreibungsverlauf wird anstelle des Begriffs "Fahrtreppe bzw. Fahrsteig" lediglich "Fahrtreppe" verwendet, die Ausführungen gelten jedoch sinngemäss auch für einen Fahrsteig.

Fig. 2 zeigt einen Schnitt entlang der Linie A-A der Fig. 1. Der obere Teil der Fahrtreppe 1 zeigt den Vorlauf des Stufenbandes 4. Die Stufen 3 mit sichtbarem Stirnteil 9 und Trittfläche 10 sind aufrecht und bilden eine Treppe. Der untere Teil der Fahrtreppe 1 zeigt den Rücklauf des Stufenbandes 4, wobei die Trittfläche 10 nach unten gerichtet ist. An Auslegern 11 angeordnete Stufenrollen 12 sind mittels ersten am Träger 8 angeordneten Führungen 13 geführt. An einer Stufenachse 14 angeordnete Kettenrollen 15 sind mittels zweiten am Träger 8 angeordneten Führungen 16 geführt, wobei jede Stufenachse 14 mit einer antreibbaren Stufenkette 17 verbunden ist. Der Balustradensockel 7 weist stufenseitig ein Sockelblech 18 auf, das rückseitig mit einer Verstärkung 19, beispielsweise ein U-Profil versehen ist. Als Sicherheitseinrichtung ist eine Abweiservorrichtung 20 vorgesehen, die das Einklemmen von Körperteilen und/oder Gegenständen zwischen dem aus den einzelnen Stufen 3 bestehenden Stufenband und Sockelblech 18 verhindert.

Fig. 3 zeigt den Ausschnitt B der Fig. 2 mit der erfindungsgemässen Abweiservorrichtung 20, bestehend aus einem Abweiserprofil 21 und einer Bürsteneinheit 22. Das Abweiserprofil 21 ist mittels einer Schraube 23 fest mit dem Sockelblech 18 verbunden. Eine Schraubenaufnahme 24 des Abweiserprofils 21 nimmt den Kopf der Schraube 23 auf, wobei eine am Sockelblech 18 angeordnete Käfigmutter 25 die Schraube 23 fasst. Schrauben 23 und Käfigmuttern 25 sind entlang des Stufenbandes 4 in bestimmten Abständen am Sockelblech 18 angeordnet. Das Abweiserprofil 21 weist eine Öffnung 26 auf, die der Aufnahme eines eine Bürste 27 tragenden Bürstenkörpers 28 dient. Eine erste Nase 29 des Abweiserprofils 21 weist einen ersten Vorsprung 30 auf und eine zweite Nase 31 des Abweiserprofils 21 weist einen Rücksprung 32 auf. Am Bürstenkörper 28 sind ein Schnapphaken 33 und ein zweiter Vorsprung 34 vorgesehen, wobei der Schnapphaken 33 mit dem ersten Vorsprung 30 und der zweite Vorsprung 34 mit dem Rücksprung 32 verrastet.

Das Abweiserprofil 21 besteht aus endlos gefertigtem Material wie beispielsweise Aluminium Strangpressprofil. Je nach Bedarf kann die Bürsteneinheit 22 abgelängt oder endlos montiert werden.

Der Bürstenkörper 28 wird in die Öffnung 26 eingesetzt, so dass der zweite Vorsprung 34 vom Rücksprung 32 aufgenommen wird. Dann wird die Bürsteneinheit 22 im Gegenuhrzeigersinn um den Rücksprung 32 als Drehachse gedreht bis der Schnapphaken 33 mit dem ersten Vorsprung 30 verrastet. Zum Entfernen der Bürsteneinheit 22 wird der Schnapphaken 33 mittels eines Werkzeuges vom ersten Vorsprung 30 gelöst und die Bürsteneinheit 22 im Uhrzeigersinn ausgedreht.

Fig. 4 zeigt den Ausschnitt B der Fig. 2 mit der erfindungsgemässen Abweiservorrichtung 20, bestehend aus einem Abweiserprofil 21 mit zwei übereinander angeordneten Öffnungen 26, wobei die Öffnungen 26 in einem bestimmten Winkel zueinander angeordnet sind. Die eine der in die Öffnungen 26 eingesetzten Bürsteneinheiten 22 ist dadurch etwas steiler ausgerichtet als die andere Bürsteneinheit 22. Der übrige Aufbau der Abweiservorrichtung 20 ist vergleichbar mit derjenigen der Fig. 3, wobei eine erste Nase 29 auch als zweite Nase 31 dient.

## Patentansprüche

1. Fahrtreppe (1) oder Fahrsteig bestehend aus einem Träger (8), einem Stufenband (4) mit Stufen (3) bzw. Palettenband mit Paletten für den Transport von Personen und/oder Gegenständen und einer mittels eines Balustradensockels (7) gehaltenen Balustrade (6) mit Handlauf (5), wobei eine am Balustradensockel (7) angeordnete Abweiservorrichtung (20) das Einklemmen von Körperteilen und/oder Gegenständen zwischen dem aus den einzelnen Stufen (3) bestehenden Stufenband und Balustradensockel (7) verhindert und wobei die Abweiservorrichtung (20) ein am Balustradensockel (7) angeordnetes Abweiserprofil (21) und eine Bürsteneinheit (22) aufweist,
**dadurch gekennzeichnet,**
**dass** die Bürsteneinheit (22) mittels einer Schnappverbindung mit dem Abweiserprofil (21) verbunden ist.

2. Fahrtreppe oder Fahrsteig nach Anspruch 1,
**dadurch gekennzeichnet,**
**dass** das Abweiserprofil (21) eine durch Nasen (29,31) begrenzte Öffnung (26) aufweist, die der Aufnahme eines eine Bürste (27) tragenden Bürstenkörper (28) der Bürsteneinheit (22) dient.

3. Fahrtreppe oder Fahrsteig nach den Ansprüchen 1 oder 2,
**dadurch gekennzeichnet,**
**dass** an einer ersten Nase (29) ein erster Vorsprung (30) und an einer zweiten Nase (31) ein Rücksprung vorgesehen sind, die der Schnappverbindung mit der Bürsteneinheit (22) dienen.

4. Fahrtreppe oder Fahrsteig nach einem der vorhergehenden Ansprüche,
**dadurch gekennzeichnet,**
**dass** am Bürstenkörper (28) der Bürsteneinheit (22) ein Schnapphaken (33) vorgesehen ist, der mit dem ersten Vorsprung (30) der ersten Nase (29) verrastet, wobei ein zweiter Vorsprung (34) des Bürstenkörpers (28) vom Rücksprung (32) der zweiten Nase (31) auf genommen wird.

5. Fahrtreppe oder Fahrsteig nach einem der vorhergehenden Ansprüche,
**dadurch gekennzeichnet,**
**dass** die Bürsteneinheit (22) abgelängt oder endlos am Abweiserprofil (21) anbringbar ist.

## Claims

1. Escalator (1) or moving walkway consisting of a support (8), a step belt (4) with steps (3) or plate belt with plates for the transport of persons and/or articles and a balustrade (6), which is mounted by means of a balustrade pedestal (7), with a handrail (5), wherein a deflector device (20) arranged at the balustrade pedestal (7) prevents the jamming of body parts and/or objects between the step belt, which consists of the individual steps (3), and balustrade pedestal (7), and wherein the deflector device (20) comprises a deflector profile member (21), which is arranged at the balustrade pedestal (7), and a brush unit (22), **characterised in that** the brush unit (22) is connected with the deflector profile member (21) by means of a snap connection.

2. Escalator or moving walkway according to claim 1, **characterised in that** the deflector profile member (21) has an opening (26) which is bounded by lugs (29, 31) and serves for reception of a brush body (28), which carries a brush (27), of the brush unit (22).

3. Escalator or moving walkway according to claim 1 or 2, **characterised in that** a first projection (30) is provided at a first lug (29) and a recess is provided at a second lug (31), the projection and recess serving for the snap connection with the brush unit (22).

4. Escalator or moving walkway according to one of the preceding claims, **characterised in that** a snap hook (33), which detents with the first projection (30) of the first lug (29), is provided at the brush body (28) of the brush unit (22), wherein a second projection (34) of the brush body (28) is received by the recess (32) of the second lug (31).

5. Escalator or moving walkway according to one of the preceding claims, **characterised in that** the brush unit (22) is cut to length or is mountable in endless manner at the deflector profile member (21).

## Revendications

1. Escalier roulant (1) ou tapis roulant composé d'un support (8), d'une bande de marches (4) avec des marches (3) ou d'une bande de palettes avec des palettes pour le transport de personnes et/ou d'objets, et d'une balustrade (6) qui est fixée à l'aide d'un socle de balustrade (7) et qui est pourvue d'une main courante (5), un butoir (20) disposé sur le socle de balustrade (7) empêchant que des parties du corps et/ou des objets ne se coincent entre la bande de marches composée des marches individuelles (3) et le socle de balustrade (7), et le butoir (20) comportant un profilé de butoir (21) disposé sur le socle de balustrade (7) et une unité de brosses (22),
**caractérisé en ce que** l'unité de brosses (22) est reliée au profilé de butoir (21) à l'aide d'une liaison à enclenchement.

2. Escalier roulant ou tapis roulant selon la revendication 1, **caractérisé en ce que** le profilé de butoir (21) présente une ouverture (26) qui est délimitée par des saillies (29, 31) et qui sert à recevoir un corps de brosse (28), porteur d'une brosse (27), de l'unité de brosses (22).

3. Escalier roulant ou tapis roulant selon les revendications 1 ou 2, **caractérisé en ce qu'**il est prévu sur une première saillie (29) une première partie saillante (30), et sur une seconde saillie (31) une partie en retrait qui servent à la liaison à enclenchement avec l'unité de brosses (22).

4. Escalier roulant ou tapis roulant selon l'une des revendications précédentes, **caractérisé en ce qu'**il est prévu sur le corps de brosse (28) de l'unité de brosses (22) un crochet d'enclenchement (33) qui s'enclenche avec la première partie saillante (30) de la première saillie (29), une seconde partie saillante (34) du corps de brosse (28) étant reçue par la partie en retrait (32) de la seconde saillie (31).

5. Escalier roulant ou tapis roulant selon l'une des revendications précédentes, **caractérisé en ce que** l'unité de brosses (22) est apte à être installée sur le profilé de butoir (21) en étant mise à longueur ou sous une forme sans fin.
